# EUROPÄISCHE PATENTSCHRIFT

(11) **EP 1 264 939 B1**
(45) Veröffentlichungstag und Bekanntmachung des Hinweises auf die Patenterteilung: **06.01.2010**
(21) Anmeldenummer: 02009401.7
(22) Anmeldetag: 25.04.2002
(51) Int. Cl.: E02F 3/76, E02F 3/80, E02F 3/84

(54) **Sicherheitsabschaltung für tiltbares Räumschild**
Safety switch-off for a clearing blade
Interrupteur de sécurité pour une lame d'évacuation

(30) Priorität: 06.06.2001 DE 10127588
(43) Veröffentlichungstag der Anmeldung: 11.12.2002
(73) Patentinhaber: Rheinmetall Landsysteme GmbH, 24107 Kiel (DE)
(72) Erfinder: Wintjen, Jan, 24229 Schwedeneck (DE)
(74) Vertreter: Dietrich, Barbara

(56) Entgegenhaltungen:
- DE-A- 2 902 450
- DE-A- 3 141 462
- US-A- 5 069 296
- PATENT ABSTRACTS OF JAPAN vol. 007, no. 163 (M-229), 16. Juli 1983 (1983-07-16) & JP 58 069939 A (KOMATSU SEISAKUSHO KK), 26. April 1983 (1983-04-26)

## Beschreibung

Bei Panzerfahrzeugen wird häufig ein Räumschild, das auch aus der Erdbautechnik bekannt ist, vorgebaut, damit Erdreich und andere Gegenstände weggeräumt werden können.

In der DE 31 01 899 wird zum Beispiel ein Räum- und Stützschild vorgeschlagen, welches in mehrere Funktionsstellungen geschwenkt werden kann und bei dem betätigbare Anschläge vorgesehen sind, die den Hydraulikzylinder nach Erreichen einer Funktionsstellung entlasten können.

In der DE 31 38 666 wird eine Vorrichtung zum Verschwenken einer Räumschaufel vorgeschlagen, die ein Schwenken der Räumschaufel um eine vertikale Achse ermöglicht, wodurch das Räumgut durch die schräg gestellte Räumschaufel in Fahrtrichtung zur Seite nach rechts oder links aus der Fahrspur geräumt wird bei Geradeausfahrt des Trägerfahrzeugs.

***Eine in der Neigung* / *Höhe verstellbare Schaufel ohne hydraulische oder mechanische Gestänge beschreibt die*** US 5,069,296***.***

Bei den modernen Räumschildanlagen ist eine Tilteinrichtung bekannt, die eine Querneigung des Schildes gegenüber der Fahrzeugebene bzw. das Drehen des Schildes um die waagerechte Fahrzeuglängsachse und damit einen vielseitigeren Einsatz des Räumschildes ermöglicht.

Der maximale Winkel, um den das Räumschild dabei gegen die Fahrzeugebene geschwenkt wird, ist relativ klein. Er beträgt zum Beispiel 7 Grad.

Der Tiltantrieb für ein Räumschild kann auf verschiedene Weise realisiert werden. Sofern zwei hydraulische Antriebe nebeneinander angeordnet sind, die das Räumschild um eine Achse quer zur Fahrtrichtung heben oder senken, ist das Tilten einfach möglich, in dem die Antriebe oder Zylinder nicht gleichmäßig um einen Weg ausgefahren werden, sondern in dem die Zylinder um einen unterschiedlichen Weg ausgefahren werden, wodurch über entsprechende Hebelanlenkungen und Gelenklagerung das Schild auch aus der Fahrzeugebene und um die Fahrzeuglängsachse geschwenkt werden kann.

Aus verschiedenen Gründen darf ein maximaler Tiltwinkel nicht überschritten werden, damit zum Beispiel die Räumschildlager nicht beschädigt werden. Deshalb ist eine Sicherheitseinrichtung als Sicherheitsabschaltung erforderlich, die den Tiltantrieb abschaltet bzw. nur noch gestattet, dass das Schild in die Ausgangslage zurückgeschwenkt wird.

Aufgabe der Erfindung ist es, eine Messeinrichtung mit Auslöseeinrichtung in die Lagerung des Räumschildes oder an geeigneter Stelle zu integrieren als Sicherheitseinrichtung, so dass beim Tilten des Räumschildes ein maximaler Tiltwinkel nicht überschritten werden kann.

Gelöst wird diese Aufgabe durch die im Anspruch 1 ***sowie Anspruch 10*** angegebenen Merkmale. Vorteilhafte Ausgestaltungen gehen aus den Merkmalen der Unteransprüche hervor.

Erfindungsgemäß wird ein Wegsensor (13) mit Schalter (16) so an das Gelenklager (4, 7) angebracht, dass ein gewisser Winkel zwischen Gelenklagerkugel und Lagergehäuse zum Ansprechen des Sensors und Auslösen des Schalters führt. Der Schalter führt über eine entsprechende Verschaltung und Verriegelung mit der Steuerung des Schildantriebes dazu, dass der Schildantrieb abgeschaltet wird. Der Winkel zwischen Lagerkugel und Lagergehäuse tritt dann auf, wenn zwei parallel und nebeneinander angeordnete Schildantriebe, die normalerweise das Schild ganz gleichmäßig um eine waagerechte Achse Heben oder Senken, ungleichmäßig so ausfahren, dass das Schild getiltet und damit schräg gestellt wird gegenüber der Fahrzeugebene. Nach Ansprechen des Schalters ist nur noch ein Zurückschwenken des Schildes aus der Ansprechstellung und bis in die waagrechte Ausgangslage zulässig.

Der Vorteil der Vorrichtung liegt in der Schutzfunktion für die Räumschildanlage. Weitere Vorteile liegen in der kompakten Ausführung mit geringem Bauraum und der geschützten Unterbringung am Gelenklager des Schildes. Weiterhin ist der Realisierungsaufwand geringer als bei einer Lösung mit Wegaufnehmern im Hydraulikzylinder. Weiterhin ist die Vorrichtung leicht austauschbar bei Instandsetzung und der Winkelbereich für die Auslösung ist variabel einstellbar.

Ein Ausführungsbeispiel der Erfindung ist in den Zeichnungen schematisch dargestellt und wird nachfolgend näher beschrieben. Es zeigen:
- Figur 1:: Genereller Aufbau eines Fahrzeuges mit Räumschildanlage
- Figur 2:: Genereller Aufbau einer Räumschildanlage
- Figur 3:: Beispiel: Normalstellung eines Räumschildes
- Figur 4:: Beispiel: Tiltstellung eines Räumschildes
- Figur 5:: Vorrichtung in Ruhestellung
- Figur 6:: Vorrichtung in ausgelöster Stellung

In Figur 1, 2 besteht die Räumschildanlage an einem Fahrzeug 17 aus einem Räumschild 1 an der Fahrzeugvorderseite, das mittels Gelenklagern 4 und zwei Räumschaufelarmen 2 am Fahrzeug angelenkt ist. Die Räumschaufelarme 2 sind auf einer Achse 5 am Fahrzeug drehbar gelagert und an einem oberen Ende mit den Kolbenstangen w1, w2 von zwei Hydraulikzylindern 3 gelenkig verbunden. Die Hydrozylinder 3 sind mit ihrem Gehäuseende 6 am Fahrzeug befestigt.

In Figur 3 und 4 ist das Räumschild 1 von vorn gesehen dargestellt. Ausgehend von der Ausgangslage in Figur 3 kann das Räumschild um einen Winkel x nach rechts oder links gedreht werden in eine Tiltstellung wie zum Beispiel in Figur 4. In Figur 5 ist der Weg- und Winkelsensor 13 dargestellt. Das aufgeschnittene Gelenklagergehäuse 7 zeigt einen Lagerbolzen 8 mit einem Gelenklager 9. Die Kugel 10 des Gelenklagers enthält mittig eine umlaufende Nut 11, in die der Taststift 12 eines Wegaufnehmers 13 hineinragt. Das Gehäuse 14 des Wegaufnehmers 13 sitzt in einer Bohrung des Lagergehäuses 7. Der Taststift 12 erhält eine Vorspannung mittels einer Feder 15, die den Taststift 12 in seiner Nullage in die Nut 11 hineindrückt. Der Taststift 12 betätigt mit seinem anderen Ende einen elektrischen Schalter 16.

In Figur 6 ist der Lagerbolzen 8 leicht geschwenkt um einen Winkel x, so dass der Taststift 12 des Wegaufnehmers 13 aus der Nut 11 der Kugel 10 gedrückt wird. Der Stift betätigt mit seinem anderen Ende den Schalter 16.

Mittels Gelenklager 4, das aus einem Lagerbolzen 8 mit Gelenklagerkugel 10 sowie dem Lagergehäuse 7 besteht, wird die Räumschaufel an zwei Punkten an den Räumschaufelarmen 2, die wiederum über eine Achse 5 am Fahrzeug gelagert sind, gelenkig befestigt. Die Lagerkugel 10 besitzt umlaufend eine Nut 11. Ein Wegsensor 13 ist mit seinem Gehäuse 14 in einer Bohrung des Lagergehäuses 7 eingesetzt, wobei der Tastsift 12 des Wegsensors in die Nut 11 hineinragt. Durch eine Feder 15 wird der Taststift 12 nach unten in Richtung Nut vorgespannt. Am oberen Ende betätigt der Taststift einen Schalter 16.

Die beiden Hydrozylinder 3, die mit dem fahrzeugseitigen Ende der Räumschaufelarme einerseits verbunden sind und andererseits am Fahrzeug gelagert sind, drehen bei ausfahrender Kolbenstange w1, w2 die Räumschaufelarme 2 um die Achse 5 und bewegen damit die an den Gelenklagern 4 befestigte Räumschaufel 1 nach unten oder nach oben. Weitere Antriebe, zum Beispiel für das Drehen des Schildes um eine Achse am Schild, sind in Figur 2 der Einfachheit halber weggelassen. Bei gleichmäßig ausfahrenden Kolbenstangen (w1 = w2) wird das Räumschild waagerecht nach oben oder unten geschwenkt. Bei zum Beispiel ungleichmäßig ausfahrenden Kolbenstangen wird das Räumschild zusätzlich um eine waagerechte in Fahrtrichtung liegende und gedachte Achse um einen Winkel x gedreht in eine Tiltstellung. Dieser Winkel x ist auch am Gelenklager 4 mittels eines Wegsensors 13 abgreifbar. Der Taststift 12 des Wegsensors ragt federvorgespannt in die Nut 11 der Kugel 10 des Gelenklagers hinein und tastet die Nut ab. Sobald der Winkel x zu einer Verdrehung der Nut 11 gegenüber dem Lagergehäuse 7 führt, wandert der Taststift 12 aus der Nut 11 und wird angehoben, womit er mit seinem anderen Ende den Schalter 16 auslöst. Der Schalter 16 schaltet die Hydrozylinder ab und unterbindet damit eine weitere Schwenkung des Räumschildes.

Der Weg-/Winkelsensor 13 wird vorteilhaft mindestens an beiden Lagerstellen 4 angebracht aus Sicherheitsgründen.

Auch andere Verfahren der Sensierung der Lageveränderung der Nut in der Gelenkkugel für den Wegsensor können verwendet werden, zum Beispiel eine optoelektronische Sensierung.

## Patentansprüche

1. Räumschildanlage mit einem Räumschild (1) einsetzbar am Bug von Panzerfahrzeugen, mit die das Räumschild Schilduntrieben (1) verstellen und heben und senken, insbesondere bei Verwendung von zwei parallel angeordneten Hydraulikzylindern (3) oder Antrieben, wobei das Räumschild (1) um eine waagerechte in Fahrtrichtung liegende Achse geschwenkt wird, und mit einem Gelenklager (4), **dadurch gekennzeichnet dass** die Räumschildanlage eine Sicherheitseinrichtung zur Abschaltung der Schildantriebe hat mit einer messtechnischen Erfassung des Schwenk- oder Tiltwinkels des Räumschildes (1), wobei die Abschaltung erfolgt, wenn ein maximaler Tiltwinkel erreicht und überschritten wird, wozu ein Wegsensor (13) eine Nut (11), die sich über eine Kugel (10) des Gelenklagers (4) erstreckt, abtastet und eine mögliche Verdrehung der Kugel (10) feststellt, indem sich die Nut (11) in ihrer Lage relativ zum Sensor (13) verdreht, und der Sensor (13) entsprechend der Nutabtastung einen Schalter betätigt, der den Schildantrieb abschaltet.

2. Räumschildanlage mit Sicherheitseinrichtung nach Anspruch 1, **dadurch gekennzeichnet, dass** die Kugel (10) des Gelenklagers (4) auf einem Lagerbolzen (8), der die Lagerung des Räumschildes (1) in einem Räumschildarm (2) bildet, befestigt ist und die Nut radial zu der Bolzenachse auf der Kugel umläuft.

3. Räumschildanlage mit Sicherheitseinrichtung nach Anspruch 1 oder 2, **dadurch gekennzeichnet, dass** der Wegsensor (13) im Lagergehäuse des Gelenklagers (4) senkrecht zur Bolzen- bzw. Kugelachse von Bolzen (8) bzw. Kugel (10) in einer Gehäusebohrung befestigt ist, so dass die Abtastung der Nut (11) zum Beispiel mittels Abtaststift (12) senkrecht unterhalb vom Wegaufnehmer erfolgt.

4. Räumschildanlage mit Sicherheitseinrichtung nach Anspruch 3. **dadurch gekennzeichnet, dass** der Abtaststift (12) mittels einer Feder (15) gegen die Nut (11) nach unten vorgespannt ist.

5. Räumschildanlage mit Sicherheitseinrichtung nach Anspruch 3 oder 4, **dadurch gekennzeichnet, dass** der Abtaststift (12) mit einem Ende einen zum Beispiel elektrischen Schalter (16) betätigt, der zum Beispiel die Steuerspannung für die Steuerung der Hydraulikzylinder ein- oder ausschaltet.

6. Räumschildanlage mit Sicherheitseinrichtung nach einem der oben genannten Ansprüche 1 bis 5, **dadurch gekennzeichnet, dass** die Nut (11) durch ihre geometrische Formgebung derart passend zu dem Ende des Abtaststifts (12) ausgeformt ist, dass bei Schrägstellung von Bolzen (8) und damit Verdrehung von Lagerkugel (10) um einen gewissen Winkelwert der Stift (12) aus der Nut (11) ausgehoben und um eine Wegstrecke, die der Nuttiefe entspricht, als Schaltweg nach oben in Richtung des Schalters (16) verschoben wird.

7. Räumschildanlage mit Sicherheitseinrichtung nach einem der oben genannten Ansprüche 1 bis 6, **dadurch gekennzeichnet, dass** der Taststift (12) des Wegsensors (13) oder der gesamte Wegsensor leicht auswechselbar ausgeführt ist und mittels Taststiftdicke und -formgebung ein entsprechend verschiedener Schaltwinkel einrichtbar ist.

8. Räumschildanlage mit Sicherheitseinrichtung nach einem der oben genannten Ansprüche 1 bis 7, **dadurch gekennzeichnet, dass** die Vorrichtung an Gelenklagern (4) von einem Räumschild (1) angewendet wird, welches mittels der Gelenklager (4) an zwei parallelen Räumschildarmen (2) angelenkt ist und die Räumschildarme mit Lagern entsprechend einer Achse (5) an einem Fahrzeug gelagert sein können und die Arme (2) an ihrem einen Ende mittels zwei parallelen Hydraulikzylindern (3), die ihrerseits mit einem Ende (6) beweglich am Fahrzeug befestigbar sind, angetrieben werden und das Räumschild angehoben oder abgesenkt wird.

9. Räumschildanlage mit Sicherheitseinrichtung nach einem der oben genannten Ansprüche 1 bis 8, **dadurch gekennzeichnet, dass** die Verwendung an einer Räumschildanordnung erfolgt, bei der zwei Hydrozylinder (3) jeweils eine verschiedene Wegstrecke w1 und w2 ausgefahren werden, wodurch das Räumschild (1) um eine Achse entsprechend der Fahrzeuglängsachse geschwenkt wird.

10. Räumschildanlage mit einem Räumschild (1) einsetzbar am Bug von Panzerfahrzeugen, mit Schildantrieben, die das Räumschild (1) verstellen und heben und senken, insbesondere bei Verwendung von zwei parallel angeordneten Hydraulikzylindern (3) oder Antrieben, wobei das Räumschild (1) um eine waagerechte in Fahrtrichtung liegende Achse geschwenkt wird und mit einem Gelenklager (4), **dadurch gekennzeichnet dass** die Räumschildanlage eine Sicherheitseinrichtung zur Abschaltung der Schildantriebe hat miteiner mess-technischen Erfassung des Schwenk- oder Tiltwinkels des Räumschildes (1), wobei die Abschaltung erfolgt, wenn ein maximaler Tiltwinkel erreicht und überschritten wird, wozu eine optoelektronische Sensierung der Lageveränderung der Nut (11), die sich über eine Kugel (10) des Gelenklagers (4) erstreckt, sensiert und eine mögliche Verdrehung der Kugel (10) feststellt und entsprechend der Nutabtastung einen Schalter betätigt, der den Schildantrieb abschaltet.

## Claims

1. Clearing blade system having a clearing blade (1) which can be used on the nose of armoured vehicles, having blade drives which adjust and raise and lower the clearing blade (1), particularly by making use of two hydraulic cylinders (3) or drives arranged in parallel, the clearing blade (1) being pivoted about a horizontal axis lying in the direction of travel, and having an articulated bearing (4), **characterized in that** the clearing blade system has a safety device for shutting down the blade drives with measured acquisition of the pivot or tilt angle of the clearing blade (1), the shutdown being performed when a maximum tilt angle is reached and exceeded, to which end a displacement sensor (13) scans a groove (11) which extends over a ball (10) of the articulated bearing (4), and determines a possible rotation of the ball (10) by virtue of the fact that the groove (11) rotates in its position relative to the sensor (13), and the sensor (13) actuates, in accordance with the scanning of the groove, a switch which shuts down the blade drive.

2. Clearing blade system with a safety device according to Claim 1, **characterized in that** the ball (10) of the articulated bearing (4) is fastened on a bearing bolt (8) which forms the bearing of the clearing blade (1) in a clearing blade arm (2), and the groove runs around on the ball radially in relation to the bolt axis.

3. Clearing blade system with a safety device according to Claim 1 or 2, **characterized in that** the displacement sensor (13) is fastened in the bearing housing of the articulated bearing (4) in a housing bore in a fashion perpendicular to the bolt or ball axis of bolt (8) and ball (10), respectively, such that the scanning of the groove (11) is performed, for example, by means of a scanning pin (12) perpendicularly below the displacement sensor.

4. Clearing blade system with a safety device according to Claim 3, **characterized in that** the scanning pin (12) is downwardly biased against the groove (11) by means of a spring (15).

5. Clearing blade system with a safety device according to Claim 3 or 4, **characterized in that** with one end the scanning pin (12) actuates a, for example electric, switch (16) which, for example, switches on or off the control voltage for controlling the hydraulic cylinders.

6. Clearing blade system with a safety device according to one of the abovenamed Claims 1 to 5, **characterized in that** the groove (11) is formed by its geometric shaping to match the end of the scanning pin (12) in such a way that given oblique positioning of bolt (8), and thus rotation of bearing ball (10) by a certain angular value, the pin (12) is raised out of the groove (11) and displaced by a path length, corresponding to the groove depth, as switching path upwards in the direction of the switch (16).

7. Clearing blade system with a safety device according to one of the abovenamed Claims 1 to 6, **characterized in that** the scanning pin (12) of the displacement sensor (13), or the entire displacement sensor, is designed to be easily replaceable, and it is possible to set up an appropriately different switching angle by means of the thickness and shaping of the scanning pin.

8. Clearing blade system with a safety device according to one of the abovenamed Claims 1 to 7, **characterized in that** the apparatus is applied on articulated bearings (4) of a clearing blade (1) which is pivoted at two parallel clearing blade arms (2) by means of the articulated bearings (4), and the clearing blade arms can be supported on a vehicle with the aid of bearings in accordance with an axis (5), and the arms (2) are driven at one of their ends by means of two parallel hydraulic cylinders (3) which, for their part, can be fastened movably on the vehicle with one end (6), and the clearing blade is raised or lowered.

9. Clearing blade system with a safety device according to one of the abovenamed Claims 1 to 8, **characterized in that** it is used on a clearing blade arrangement in the case of which two hydraulic cylinders (3) are respectively extended by a different path length w1 and w2, the result being that the clearing blade (1) is pivoted about an axis corresponding to the vehicle longitudinal axis.

10. Clearing blade system having a clearing blade (1) which can be used on the nose of armoured vehicles, having blade drives which adjust and raise and lower the clearing blade (1), particularly by making use of two hydraulic cylinders (3) or drives arranged in parallel, the clearing blade (1) being pivoted about a horizontal axis lying in the direction of travel, and having an articulated bearing (4), **characterized in that** the clearing blade system has a safety device for shutting down the blade drives with measured acquisition of the pivot or tilt angle of the clearing blade (1), the shutdown being performed when a maximum tilt angle is reached and exceeded, to which end an optoelectronic sensing system senses the variation in position of the groove (11) which extends over a ball (10) of the articulated bearing (4), and determines a possible rotation of the ball (10) and actuates, in accordance with the scanning of the groove, a switch which shuts down the blade drive.

## Revendications

1. Installation de lame d'évacuation comprenant une lame d'évacuation (1) pouvant être insérée sur la partie avant de véhicules blindés, avec des entraînements de lame qui déplacent, lèvent et abaissent la lame d'évacuation (1), notamment lors de l'utilisation de deux vérins hydrauliques (3) disposés en parallèle ou de deux entraînements, la lame d'évacuation (1) étant pivotée autour d'un axe horizontal orienté dans la direction de conduite, et avec une articulation à rotule (4), **caractérisée en ce que** l'installation de lame d'évacuation présente un dispositif de sécurité pour couper l'entraînement de la lame avec une détection par une technique de mesure de l'angle de pivotement ou d'inclinaison de la lame d'évacuation (1), la coupure ayant lieu lorsqu'un angle d'inclinaison maximum est atteint et dépassé, et à cet effet un capteur de position (13) balaye une rainure (11), qui s'étend sur une rotule (10) de l'articulation à rotule (4) et établit une rotation possible de la rotule (10), **en ce que** la position de la rainure (11) tourne par rapport au capteur (13), et le capteur (13) actionne en fonction du balayage de la rainure un commutateur qui coupe l'entraînement de la lame.

2. Installation de lame d'évacuation comprenant un dispositif de sécurité selon la revendication 1,
**caractérisée en ce que** la rotule (10) de l'articulation à rotule (4) est fixée sur un boulon de palier (8) qui forme le support de palier de la lame d'évacuation (1) dans un bras de lame d'évacuation (2), et la rainure s'étend circonférentiellement radialement par rapport à l'axe du boulon sur la rotule.

3. Installation de lame d'évacuation comprenant un dispositif de sécurité selon la revendication 1 ou 2, **caractérisée en ce que** le capteur de position (13) est fixé dans le boîtier de palier de l'articulation à rotule (4) perpendiculairement à l'axe de boulon ou de rotule du boulon (8) ou de la rotule (10) dans un alésage de boîtier, de sorte que le balayage de la rainure (11) s'effectue par exemple au moyen d'une goupille de balayage (12) perpendiculairement sous un enregistreur de position.

4. Installation de lame d'évacuation comprenant un dispositif de sécurité selon la revendication 3, **caractérisée en ce que** la goupille de balayage (12) est précontrainte vers le bas au moyen d'un ressort (15) contre la rainure (11).

5. Installation de lame d'évacuation comprenant un dispositif de sécurité selon la revendication 3 ou 4, **caractérisée en ce que** la goupille de balayage (12) actionne par une extrémité un commutateur par exemple électrique (16), qui enclenche ou coupe par exemple la tension de commande pour la commande des vérins hydrauliques.

6. Installation de lame d'évacuation comprenant un dispositif de sécurité selon l'une quelconque des revendications 1 à 5, **caractérisée en ce que** la rainure (11) est formée de manière adaptée à l'extrémité de la goupille de balayage (12) du fait de sa forme géométrique, de telle sorte que lors d'un positionnement en biais du boulon (8) et donc d'une rotation de la rotule de palier (10) d'une certaine valeur angulaire, la goupille (12) soit soulevée de la rainure (11) et soit déplacée d'une distance qui correspond à la profondeur de rainure, en tant que course de commutation vers le haut dans la direction du commutateur (16).

7. Installation de lame d'évacuation comprenant un dispositif de sécurité selon l'une quelconque des revendications 1 à 6, **caractérisée en ce que** la goupille de balayage (12) du capteur de position (13) ou l'ensemble du capteur de position est réalisé de manière facilement remplaçable et un angle de commutation différent peut en conséquence être établi au moyen de la forme et de l'épaisseur de la goupille de balayage.

8. Installation de lame d'évacuation comprenant un dispositif de sécurité selon l'une quelconque des revendications 1 à 7, **caractérisée en ce que** le dispositif est utilisé sur des articulations à rotules (4) d'une lame d'évacuation (1) qui est articulée au moyen des articulations à rotules (4) sur deux bras de lame d'évacuation parallèles (2), et les bras de lame d'évacuation peuvent être supportés sur un véhicule avec des paliers selon un axe (5) et les bras (2) sont entraînés à l'une de leurs extrémités au moyen de deux vérins hydrauliques parallèles (3) qui peuvent pour leur part être fixés à une extrémité (6) de manière déplaçable sur le véhicule, et la lame d'évacuation est soulevée ou abaissée.

9. Installation de lame d'évacuation comprenant un dispositif de sécurité selon l'une quelconque des revendications 1 à 8, **caractérisée en ce que** l'utilisation a lieu sur un agencement de lame d'évacuation dans lequel deux vérins hydrauliques (3) sont déployés à chaque fois sur une distance différente w1 et w2, de sorte que la lame d'évacuation (1) soit pivotée suivant un axe correspond à l'axe longitudinal du véhicule.

10. Installation de lame d'évacuation comprenant une lame d'évacuation (1), pouvant être insérée sur la partie avant de véhicules blindés, avec des entraînements de lame qui déplacent, lèvent et abaissent la lame d'évacuation (1), notamment lors de l'utilisation de deux vérins hydrauliques (3) disposés en parallèle ou de deux entraînements, la lame d'évacuation (1) étant pivotée autour d'un axe horizontal orienté dans la direction de conduite, et avec une articulation à rotule (4), **caractérisée en ce que** l'installation de lame d'évacuation présente un dispositif de sécurité pour couper l'entraînement de la lame avec une détection par une technique de mesure de l'angle de pivotement ou d'inclinaison de la lame d'évacuation (1), la coupure ayant lieu lorsqu'un angle d'inclinaison maximum est atteint et dépassé, et à cet effet une détection optoélectronique de la variation de position de la rainure (11), qui s'étend sur une rotule (10) de l'articulation à rotule (4), a lieu et établit une rotation éventuelle de la rotule (10) et actionne en fonction du balayage de la rainure un commutateur qui coupe l'entraînement de la lame.
